# FASCICULE DE BREVET EUROPEEN

(11) **EP 3 757 682 B1**
(45) Date de publication et mention de la délivrance du brevet: **09.03.2022**
(21) Numéro de dépôt: 20165957.0
(22) Date de dépôt: 26.03.2020
(51) Int. Cl.: G04B 15/14, G04C 5/00, G04B 17/20, G04B 17/28, G04B 13/02, G04B 15/08

(54) **MOUVEMENT HORLOGER COMPRENANT UN ÉCHAPPEMENT MAGNÉTIQUE**
UHRWERK, DAS EINEN MAGNETISCHEN HEMMUNGSMECHANISMUS UMFASST
TIMEPIECE MOVEMENT COMPRISING A MAGNETIC ESCAPEMENT

(30) Priorité: 26.06.2019 EP 19182711
(43) Date de publication de la demande: 30.12.2020
(73) Titulaire: The Swatch Group Research and Development Ltd, 2074 Marin (CH)
(72) Inventeur: DI DOMENICO, M. Gianni, 2000 Neuchâtel (CH)
(74) Mandataire: ICB SA

(56) Documents cités:
- BE-A- 635 519
- CH-A2- 709 031
- FR-A- 1 508 525

## Description

### Domaine technique

L'invention concerne les mouvements horlogers munis d'au moins un élément tournant participant à au moins un système magnétique du mouvement horloger, cet élément tournant étant muni d'au moins un aimant permanent fonctionnel formant ledit au moins un système magnétique.

Par 'élément tournant', on comprend un élément agencé dans le mouvement horloger de manière à pouvoir subir une certaine rotation, dans un sens donné ou dans les deux sens. Ainsi, cette expression s'applique par exemple autant à une roue d'échappement qu'à un balancier, une ancre ou une bascule.

En particulier, l'invention concerne une pièce d'horlogerie, notamment une montre-bracelet, comportant au moins un mouvement horloger du type décrit ci-dessus.

### Arrière-plan technologique

Divers mouvements horlogers comprenant au moins un système magnétique intervenant dans le fonctionnement du mouvement horloger sont connus de l'art antérieur. On connaît notamment des mouvements horlogers équipés d'un échappement magnétique formé par un système magnétique auquel participent au moins un aimant porté par une ancre et au moins un aimant porté par une roue d'échappement. De tels échappements magnétiques sont notamment décrits dans les documents EP_2887157, EP_2911015, EP_3128379, EP_3217227 et CH_712154. On connaît aussi des mouvements horlogers ayant un échappement magnétique sans arrêtoir dont une partie du système magnétique est portée par le résonateur mécanique du mouvement horloger et l'autre partie est portée par une roue d'échappement. De tels mouvements horlogers sont notamment décrits dans les documents CH_709031 et CH_713070.

Le document BE 635 519 décrit une horloge électrique avec un oscillateur électromagnétique, c'est-à-dire un oscillateur portant un aimant monté au milieu d'un fil de torsion et entretenu par une bobine électrique. Pour qu'un champ magnétique extérieur ne perturbe pas le fonctionnement du résonateur électromagnétique, il est proposé d'ajouter un deuxième aimant, à aimantation radial et de polarité opposée à celle de l'aimant du résonateur, sur le fil de torsion. Ainsi, un champ magnétique externe n'engendrera pas un couple de force parasite agissant sur le fil de torsion.

### Résumé de l'invention

L'ensemble des aimants permanents fonctionnels d'un l'élément tournant, qui forme un échappement magnétique d'un mouvement horloger, présente souvent un moment magnétique global dont la composante selon l'axe de rotation de l'élément tournant est non nulle. Ceci pose un problème technique dans un environnement où règne un champ magnétique extérieur. En effet, dans ce cas, la présence d'un champ magnétique extérieur, dans la mesure où il n'est pas parallèle à l'axe de rotation de l'élément tournant, a pour effet d'engendrer un moment de force sur cet élément tournant dont le vecteur a une composante perpendiculaire à l'axe de rotation. Cette composante perpendiculaire du moment de force tend à faire tourner l'arbre de l'élément tournant autour d'un axe perpendiculaire à l'axe de rotation, ce qui presse les deux pivots de l'élément tournant contre la surface latérale du trou de chacun des deux paliers respectifs. Il en résulte donc un frottement qui consomme de l'énergie et qui croît avec l'intensité du champ magnétique externe. Si cette intensité devient importante, il est même possible que le couple de force parasite engendré par le champ magnétique externe sur l'élément tournant puisse le stopper. Après avoir mis en évidence le problème technique susmentionné, les inventeurs proposent une solution technique permettant de le résoudre.

Ainsi, l'invention concerne un mouvement horloger comprenant un échappement magnétique formé par une roue d'échappement et une ancre dont au moins une participe à un système magnétique de cet échappement magnétique et est munie d'au moins un aimant permanent fonctionnel formant le système magnétique, l'ensemble des aimants permanents fonctionnels de la roue d'échappement ou/et l'ensemble des aimants permanents fonctionnels de l'ancre ayant un moment magnétique global orienté selon une direction générale de magnétisation. Selon l'invention, la roue d'échappement ou/et l'ancre comprend/comprennent chacune en outre au moins un aimant permanent de compensation dudit moment magnétique global, ledit au moins un aimant permanent de compensation étant agencé de manière que l'addition vectorielle du moment magnétique global avec le moment magnétique de compensation donne soit un vecteur nul, soit un vecteur résultant dont la norme est inférieure à la norme du moment magnétique global.

Dans une variante avantageuse, ledit au moins un aimant permanent de compensation est agencé de manière que, le cas échéant, la norme dudit vecteur résultant soit inférieure à la moitié de la norme du moment magnétique global.

Dans une variante préférée, le moment magnétique de compensation est orienté selon la direction générale de magnétisation et présente un sens opposé à celui dudit moment magnétique global. De plus, la norme du moment magnétique de compensation est sensiblement égale à la norme du moment magnétique global.

Grâce au moment magnétique de compensation dudit au moins un aimant permanent de compensation, un couple de force parasite, engendré par le moment magnétique global de l'ensemble des aimants permanents fonctionnels dans un champ magnétique extérieur uniforme et s'appliquant à l'élément tournant considéré (la roue d'échappement ou l'ancre), est au moins partiellement compensé par un couple de force de compensation engendré par le moment magnétique de compensation dans le champ magnétique extérieur uniforme. Dans la variante préférée, le couple de force total agissant sur l'élément tournant, lorsqu'un champ magnétique extérieur uniforme traverse le mouvement horloger, a une faible valeur qui peut être sensiblement nulle. On diminue ainsi fortement, voire on annule sensiblement des forces de frottement parasites qui agiraient, en l'absence dudit au moins un aimant permanent de compensation, sur les deux pivots de l'élément tournant dans leurs paliers respectifs en présence d'un champ magnétique externe uniforme engendrant sur l'ensemble des aimants permanents fonctionnels un couple de force parasite dont le vecteur n'est pas axial.

### Brève description des figures

L'invention sera décrite ci-après de manière plus détaillée à l'aide des dessins annexés, donnés à titre d'exemples nullement limitatifs, dans lesquels :
- La Figure 1 représente, de manière simplifiée, un échappement magnétique de l'art antérieur présentant le problème technique identifié;
- La Figure 2 montre les forces agissant sur la roue d'échappement de la Figure 1 en présence d'un champ magnétique externe au mouvement horloger ayant une composante perpendiculaire à l'axe de rotation;
- La Figure 3 est une vue en coupe simplifiée d'une roue d'échappement magnétique selon l'invention;
- La Figure 4 est une vue en coupe simplifiée d'une variante de roue d'échappement magnétique selon l'invention; et
- Les Figures 5A et 5B sont des vues simplifiées respectivement en coupe et de dessus d'une ancre magnétique selon l'invention.

### Description détaillée de l'invention

A la Figure 1 est représenté, de manière simplifiée, un échappement magnétique 2 équipant un mouvement horloger de l'art antérieur et formé par une roue d'échappement 4 et une ancre 6. On a représenté ce mouvement horloger dans un champ magnétique externe B_{Ext}. La roue d'échappement magnétique 4 comprend un arbre 8 ayant à ses deux extrémités deux pivots 10 et 11 respectivement agencés dans deux paliers 12 et 13 qui définissent un axe de rotation 9 pour la roue d'échappement. Cette roue d'échappement comprend de manière classique un pignon 14 pour son entraînement par un barillet, généralement via une chaîne cinématique formée d'au moins un mobile. Elle comprend en outre deux plateaux amagnétiques 16 et 18 portant respectivement deux pistes magnétiques annulaires 20 et 22, formées par des aimants permanents, qui sont couplées magnétiquement, en répulsion, à au moins une palette magnétique 34, formée également par au moins un aimant permanent, équipant l'ancre magnétique 6. Les deux pistes magnétiques 20, 21 et ladite au moins une palette 34 forment ensemble un système magnétique du mouvement horloger incorporant l'échappement magnétique considéré. Ainsi les aimants permanents formant les deux pistes magnétiques et ledit au moins un aimant permanent formant ladite au moins une palette magnétique sont nommés 'aimants permanents fonctionnels' par le fait qu'ils participent activement au système magnétique prévu pour coupler sans contact la roue d'échappement avec l'ancre.

L'ancre magnétique comprend encore un arbre 26 ayant à ses deux extrémités deux pivots 28 et 29 respectivement agencés dans deux paliers 30 et 31 qui définissent un axe de rotation 27 pour l'ancre magnétique. De manière classique, l'ancre magnétique comprend un bras 32 reliant la palette magnétique 34 à l'arbre 26 et une baguette 36 présentant à son extrémité libre une fourchette 38 et un dard 39. On remarquera que, dans le cas où l'ancre comprend deux palettes magnétiques portées respectivement par deux bras à la manière d'une ancre suisse, la coupe de la Figure 1 est alors effectuée selon une ligne brisée passant par les deux axes de rotation 9 et 27 et par une 34 des deux palettes magnétiques qui est hors du plan géométrique comprenant les deux axes de rotation.

A la Figure 2 est représentée une coupe de la roue d'échappement 4 dans le plan X-Z. Pour exposer visuellement le problème technique déjà indiqué dans le résumé de l'invention, le champ magnétique extérieur B_{Ext} présente une composante B_{X} non nulle. Les pistes magnétiques ou pistes aimantées 20, 21 ont toutes deux un axe d'aimantation orienté selon l'axe Z et présentant un même sens, de sorte le moment magnétique global des aimants permanents fonctionnels formant ces deux pistes magnétiques ou pistes aimantées présente une direction selon l'axe Z. On notera que chaque aimant fonctionnel porté par la roue d'échappement présente un moment magnétique que l'on peut définir de façon mathématique comme étant l'intégrale de la magnétisation sur tout le volume de cet aimant fonctionnel. Dans le cas représenté, l'ensemble des aimants permanents fonctionnels de la roue d'échappement, à savoir ceux formant les deux pistes magnétiques, ont un moment magnétique global orienté selon l'axe de rotation 9 de la roue d'échappement, c'est-à-dire selon l'axe Z.

Comme indiqué, on considère ici un cas où la roue d'échappement se trouve dans un champ magnétique extérieur ayant une composante B_{X} non nulle. Lorsqu'un champ magnétique externe B_{Ext} passe au travers de la roue d'échappement, le moment magnétique global de cette roue d'échappement tend à s'aligner avec le champ magnétique externe, de façon analogue à l'aiguille d'une boussole. En d'autres termes, un champ magnétique extérieur ayant une composante B_{X} engendre, pour un élément tournant ayant un moment magnétique global dont la composante selon son axe de rotation est non nulle, un moment de force dont le vecteur présente une composante M_{Y}, selon l'axe Y, qui est non nulle. Plus généralement, un champ magnétique extérieur ayant une composante radiale non nulle, relativement à l'axe de rotation d'un élément tournant muni d'aimants, engendre, lorsque cet élément tournant présente un moment magnétique global dont la composante selon son axe de rotation est non nulle, un moment de force sur l'élément tournant dont le vecteur présente une composante radiale M_{XY} non nulle dans le plan X-Y. De cette composante radiale M_{XY} du moment de force engendré par le champ magnétique extérieur résulte une force radiale de chacun des deux pivots 10, 11 sur la surface latérale du trou du palier respectif 12, 13 dans lequel ce pivot est agencé. Les paliers exercent alors en réaction une force normale F_{N} ; ce qui engendre alors un frottement continu des pivots dans les paliers et augmente le frottement global de ces pivots dans leurs paliers respectifs. Ceci représente un problème en terme de fonctionnement de l'échappement magnétique et une perte d'énergie mécanique, problème qui augmente avec l'intensité du champ magnétique extérieur et qui peut aller jusqu'à bloquer l'échappement magnétique en question.

A la Figure 3 est représenté un mode de réalisation de l'invention pour un mouvement horloger équipé d'une roue d'échappement similaire à celle de la Figure 2. Les références déjà décrites précédemment ne seront pas décrites à nouveau ici. La roue d'échappement 42, formant un élément tournant, comprend un aimant permanent 44 de compensation du moment magnétique global que présente l'ensemble des aimants permanents fonctionnels de cette roue d'échappement. De manière générale, l'aimant permanent de compensation est agencé de manière que l'addition vectorielle dudit moment magnétique global avec le moment magnétique de compensation de cet aimant permanent de compensation donne soit un vecteur nul, soit un vecteur résultant dont la norme est inférieure à la norme du moment magnétique global. Dans une variante, la norme dudit vecteur résultant est prévue inférieure à la moitié de la norme dudit moment magnétique global. On notera que l'aimant permanent de compensation peut avoir une interaction avec d'autres éléments du mouvement horloger et engendrer une certaine perturbation sur le fonctionnement de ces autres éléments ou de composants portant l'élément tournant considéré ou ces autres éléments. Ainsi, il est possible que le concepteur horloger choisisse de ne pas compenser entièrement un couple de force parasite qui s'applique sur l'élément tournant considéré et résultant d'un couplage dudit moment magnétique global avec un champ magnétique extérieur uniforme.

Dans une variante préférée, comme à la Figure 3, le moment magnétique de compensation est orienté selon la direction générale (axe Z) dudit moment magnétique global et présente un sens opposé à celui de ce moment magnétique global. Ensuite, la norme du moment magnétique de compensation est prévue sensiblement égale à la norme du moment magnétique global. Par 'norme', on comprend la longueur du vecteur considéré, c'est-à-dire la valeur absolue de cette longueur. On parle aussi parfois de l'intensité du vecteur. Ainsi, dans le présent texte, 'longueur', 'norme', 'intensité' et 'valeur (absolue)' pour un vecteur sont des synonymes.

L'aimant permanent de compensation 44 est agencé de manière à ne pas empêcher l'ensemble des aimants permanents fonctionnels de la roue d'échappement 42 de remplir leurs fonctions respectives dans le système magnétique de couplage de cette roue d'échappement avec une ancre magnétique, par exemple semblable à l'ancre magnétique 6 de la Figure 2. Dans une variante avantageuse, l'aimant permanent de compensation est un aimant de forme annulaire qui est agencé autour de l'arbre pivoté 8. Dans la variante représentée à la Figure 3, l'aimant de compensation annulaire est agencé sous les deux plateaux 16 et 18 du côté opposé à celui du pignon d'entraînement 14.

A la Figure 4 est représentée une variante préférée. Dans cette variante préférée, la roue d'échappement 52 comprend un aimant permanent de compensation 44A qui est également de forme annulaire et agencé autour de l'arbre 8A de cette roue d'échappement, contre un épaulement de cet arbre, mais cet aimant 44A est agencé ici entre les deux plateaux 16 et 18 portant respectivement les deux pistes aimantées 20 et 22. Plus particulièrement, l'aimant 44A est agencé à mi-distance des deux plateaux. Cette configuration est plus optimale dans le cas où le champ magnétique extérieur qui traverse la roue d'échappement magnétique n'est pas bien uniforme.

Aux Figures 5A et 5B est représenté un mode de réalisation de l'invention qui concerne une ancre magnétique 62, laquelle forme un élément tournant muni d'au moins un aimant permanent fonctionnel. Cette ancre magnétique, hormis l'aimant permanent de compensation 44B, est similaire à celle de la Figure 1. Ainsi, cette ancre magnétique ne sera pas décrite à nouveau ici en détails. La Figure 5A est une coupe dans un plan général comprenant l'axe de rotation 27 et l'axe longitudinal de la baguette 36. La Figure 5B est une vue de dessus, sans la représentation du palier supérieur. Sur cette Figure 5B, on voit que l'ancre magnétique s'apparente à une ancre classique de type suisse. Elle comprend deux palettes magnétiques formées respectivement par deux aimants permanents 34 et 35 qui sont agencées respectivement aux extrémités de deux bras 32 et 33. Les deux palettes magnétiques constituent l'ensemble des aimants permanents fonctionnels de l'ancre 62. Les aimants permanents 34 et 35 ont tous deux une aimantation axiale avec une même polarité, de sorte que l'ensemble des aimants permanents fonctionnels présente, comme pour la roue d'échappement magnétique décrite précédemment, un moment magnétique global orienté selon l'axe Z (orientation de l'axe de rotation). Ainsi, selon une variante préférée de l'invention, l'aimant permanent de compensation 44B présente un axe magnétique selon l'axe de rotation et une polarité inversée par rapport à celle des deux aimants permanents 34, 35.

L'intensité du champ magnétique généré par l'aimant permanent de compensation 44B est sélectionnée de manière semblable à celle décrite précédemment pour l'aimant permanent de compensation 44, 44A de la roue d'échappement 42 ou 52. L'aimant 44B est aussi de forme annulaire et agencé autour de l'arbre 26 de l'ancre. De préférence, cet aimant 44B est agencé le long de l'arbre 26 au plus proche du plan général perpendiculaire à l'axe de rotation et comprenant les deux aimants 34, 35 qui participent au système magnétique de couplage de l'ancre magnétique avec une roue d'échappement, par exemple similaire à celle représentée aux Figures 3, 4.

## Revendications

1. Mouvement horloger comprenant un échappement magnétique formé en partie par une roue d'échappement (42 ; 52) qui participe à un système magnétique de cet échappement magnétique et qui est munie d'au moins un aimant permanent fonctionnel (20, 22), l'ensemble des aimants permanents fonctionnels de la roue d'échappement ayant un moment magnétique global orienté selon une direction générale de magnétisation, cette roue d'échappement comprenant en outre au moins un aimant permanent (44 ; 44A) de compensation dudit moment magnétique global, ledit au moins un aimant permanent de compensation étant agencé de manière que l'addition vectorielle du moment magnétique global avec le moment magnétique de compensation donne soit un vecteur nul, soit un vecteur résultant dont la norme est inférieure à la norme du moment magnétique global.

2. Mouvement horloger selon la revendication 1, dans lequel la roue d'échappement comprend au moins un plateau (16) porté par un arbre pivoté (8, 8A), ce plateau étant agencé perpendiculairement audit axe de rotation (9) et portant à sa périphérie des aimants permanents fonctionnels (20) parmi ledit ensemble d'aimants permanents fonctionnels, ledit au moins un aimant permanent de compensation (44, 44A) entourant ledit arbre pivoté.

3. Mouvement horloger selon la revendication 2, dans lequel la roue d'échappement comprend deux plateaux (16, 18) en matériau non magnétique qui sont portés par ledit arbre pivoté, ces deux plateaux étant agencé à distance l'un de l'autre perpendiculairement audit axe de rotation (9) et portant chacun à sa périphérie, du côté d'un espace intermédiaire entre les deux plateaux, des aimants permanents fonctionnels (20, 22) formant ledit ensemble d'aimants permanents fonctionnels ; **caractérisé en ce que** ledit aimant permanent de compensation (44A) est agencé entre les deux plateaux sensiblement à une même distance axiale de ceux-ci.

4. Mouvement horloger comprenant un échappement magnétique formé en partie par une ancre (62) qui participe à un système magnétique de cet échappement magnétique, cette ancre comprenant au moins une palette magnétique formée chacune par un aimant permanent fonctionnel (34, 35), l'ensemble des aimants permanents fonctionnels de cette ancre ayant un moment magnétique global orienté selon une direction générale de magnétisation, cette ancre comprenant en outre au moins un aimant permanent (44B) de compensation dudit moment magnétique global, ledit au moins un aimant permanent de compensation (44B) étant agencé de manière que l'addition vectorielle du moment magnétique global avec le moment magnétique de compensation donne soit un vecteur nul, soit un vecteur résultant dont la norme est inférieure à la norme du moment magnétique global.

5. Mouvement horloger selon la revendication 4, dans lequel ledit au moins un aimant permanent de compensation (44B) entoure un arbre pivoté (26) de l'ancre.

6. Mouvement horloger selon une quelconque des revendications précédentes, **caractérisé en ce que** ledit au moins un aimant permanent de compensation est agencé de manière que, le cas échéant, ladite norme dudit vecteur résultant soit inférieure à la moitié de ladite norme du moment magnétique global.

7. Mouvement horloger selon une quelconque des revendications précédentes, dans lequel ledit moment magnétique de compensation est orienté selon ladite direction générale de magnétisation et présente un sens opposé à celui dudit moment magnétique global, la norme du moment magnétique de compensation étant sensiblement égale à ladite norme du moment magnétique global.

8. Mouvement horloger selon une quelconque des revendications précédentes, **caractérisé en ce que** ledit au moins un aimant permanent de compensation est agencé de manière à ne pas empêcher ledit ensemble des aimants permanents fonctionnels de remplir leurs fonctions respectives dans ledit au moins un système magnétique.

9. Pièce d'horlogerie, notamment montre-bracelet, comprenant un mouvement horloger selon une quelconque des revendications précédentes.

## Patentansprüche

1. Uhrwerk mit einer magnetischen Hemmung, die teilweise durch ein Hemmungsrad (42; 52) gebildet ist, das zu einem magnetischen System dieser magnetischen Hemmung gehört und das mit mindestens einem funktionalen Permanentmagneten (20, 22) versehen ist, wobei die Gesamtheit der funktionalen Permanentmagneten des Hemmungsrades ein gesamtes magnetisches Moment aufweisen, das in einer allgemeinen Magnetisierungsrichtung ausgerichtet ist, dieses Hemmungsrad ferner mindestens einen Permanentmagneten (44; 44A) für den Ausgleich des gesamten magnetischen Moments aufweist, und der mindestens eine Ausgleichspermanentmagnet so angeordnet ist, dass die vektorielle Addition des gesamten magnetischen Moments und des magnetischen Ausgleichsmoments entweder einen Nullvektor oder einen resultierenden Vektor, dessen Norm kleiner als die Norm des gesamten magnetischen Moments ist, ergibt.

2. Uhrwerk nach Anspruch 1, wobei das Hemmungsrad mindestens eine Platte (16) umfasst, die von einer Schwenkwelle (8, 8A) getragen wird, wobei diese Platte senkrecht zu der Drehachse (9) angeordnet ist und an ihrem Umfang funktionale Permanentmagneten (20) aus der Gesamtheit funktionaler Permanentmagneten trägt, und mindestens ein Ausgleichspermanentmagnet (44, 44A) die Schwenkwelle umgibt.

3. Uhrwerk nach Anspruch 2, wobei das Hemmungsrad zwei Platten (16, 18) aus einem nicht magnetischen Material umfasst, die durch die Schwenkwelle getragen werden, und diese beiden Platten senkrecht zu der Drehachse (9) in einem gegenseitigen Abstand angeordnet sind und an ihrem Umfang auf der Seite eines Zwischenraums zwischen den beiden Platten jeweils funktionale Permanentmagneten (20, 22) tragen, die die Gesamtheit funktionaler Permanentmagneten bilden, **dadurch gekennzeichnet, dass** der Ausgleichspermanentmagnet (44A) zwischen den beiden Platten in einem im Wesentlichen gleichen axialen Abstand zu ihnen angeordnet ist.

4. Uhrwerk mit einer magnetischen Hemmung, die teilweise durch einen Anker (62) gebildet ist, der zu einem magnetischen System dieser magnetischen Hemmung gehört, wobei dieser Anker mindestens eine magnetische Palette aufweist, die jeweils durch einen funktionalen Permanentmagneten (34, 35) gebildet ist, die Gesamtheit der funktionalen Permanentmagneten dieses Ankers ein gesamtes magnetisches Moment besitzt, das in einer allgemeinen Magnetisierungsrichtung ausgerichtet ist, wobei dieser Anker ferner mindestens einen Permanentmagneten (44B) für den Ausgleich des gesamten magnetischen Moments umfasst, und der mindestens eine Ausgleichspermanentmagnet (44B) so angeordnet ist, dass die vektorielle Addition des gesamten magnetischen Moments und des magnetischen Ausgleichsmoments entweder einen Nullvektor oder einen resultierenden Vektor, dessen Norm kleiner als die Norm des gesamten magnetischen Moments ist, ergibt.

5. Uhrwerk nach Anspruch 4, wobei der mindestens eine Ausgleichspermanentmagnet (44B) eine Schwenkwelle (26) des Ankers umgibt.

6. Uhrwerk nach einem der vorhergehenden Ansprüche, **dadurch gekennzeichnet, dass** der mindestens eine Ausgleichspermanentmagnet so angeordnet ist, dass gegebenenfalls die Norm des resultierenden Vektors kleiner als die Hälfte der Norm des gesamten magnetischen Moments ist.

7. Uhrwerk nach einem der vorhergehenden Ansprüche, wobei das magnetische Ausgleichsmoment in der allgemeinen Magnetisierungsrichtung ausgerichtet ist und einen Richtungssinn aufweist, der zu jenem des gesamten magnetischen Moments entgegengesetzt ist, wobei die Norm des magnetischen Ausgleichsmoments im Wesentlichen gleich der Norm des gesamten magnetischen Moments ist.

8. Uhrwerk nach einem der vorhergehenden Ansprüche, **dadurch gekennzeichnet, dass** der mindestens eine Ausgleichspermanentmagnet so angeordnet ist, dass er die Gesamtheit der funktionalen Permanentmagneten nicht daran hindert, ihre jeweiligen Funktionen in dem mindestens einen magnetischen System zu erfüllen.

9. Uhr, insbesondere Armbanduhr, umfassend ein Uhrwerk nach einem der vorhergehenden Ansprüche.

## Claims

1. Timepiece movement comprising a magnetic escapement formed in part by an escape wheel (42; 52) which participates in a magnetic system of this magnetic escapement and which is provided with at least one functional permanent magnet (20, 22), the set of the functional permanent magnets of the escape wheel having a total magnetic moment that is oriented in a general direction of magnetisation, this escape wheel further comprising at least one permanent magnet (44; 44A) for compensating said total magnetic moment, said at least one compensating permanent magnet being arranged such that the vector addition of the total magnetic moment with the compensating magnetic moment results in either a zero vector or in a resultant vector whose norm is less than the norm of the total magnetic moment.

2. Timepiece movement according to claim 1, wherein the escape wheel comprises at least one plate (16) carried by a pivoted arbor (8, 8A), this plate being arranged perpendicularly to said axis of rotation (9) and carrying, at the periphery thereof, functional permanent magnets (20) from among said set of functional permanent magnets, said at least one compensating permanent magnet (44, 44A) surrounding said pivoted arbor.

3. Timepiece movement according to claim 2, wherein the escape wheel comprises two plates (16, 18) made of a non-magnetic material which are carried by said pivoted arbor, these two plates being arranged at a distance from one another perpendicularly to said axis of rotation (9) and each carrying, at the periphery thereof, on the same side as an intermediate space between the two plates, functional permanent magnets (20, 22) forming said set of functional permanent magnets; **characterised in that** said compensating permanent magnet (44A) is arranged between the two plates at substantially the same axial distance therefrom.

4. Timepiece movement comprising a magnetic escapement formed in part by a pallet-lever (62) which participates in a magnetic system of this magnetic escapement, this pallet-lever comprising at least one magnetic pallet each formed by a functional permanent magnet (34, 35), the set of the functional permanent magnets of this pallet-lever having a total magnetic moment that is oriented in a general direction of magnetisation, this pallet-lever further comprising at least one permanent magnet (44B) for compensating said total magnetic moment, said at least one compensating permanent magnet (44B) being arranged such that the vector addition of the total magnetic moment with the compensating magnetic moment results in either a zero vector or in a resultant vector whose norm is less than the norm of the total magnetic moment.

5. Timepiece movement according to claim 4, wherein said at least one compensating permanent magnet (44B) surrounds a pivoted arbor (26) of the pallet-lever.

6. Timepiece movement according to any one of the preceding claims, **characterised in that** said at least one compensating permanent magnet is arranged such that, where appropriate, said norm of said resultant vector is less than half of said norm of the total magnetic moment.

7. Timepiece movement according to any one of the preceding claims, wherein said compensating magnetic moment is oriented in said general direction of magnetisation and has a direction opposite to that of said total magnetic moment, the norm of the compensating magnetic moment being substantially equal to said norm of the total magnetic moment.

8. Timepiece movement according to any one of the preceding claims, **characterised in that** said at least one compensating permanent magnet is arranged so as not to prevent said set of functional permanent magnets from performing their respective functions in said at least one magnetic system.

9. Timepiece, in particular a wristwatch, comprising a timepiece movement according to any one of the preceding claims.
